# EUROPÄISCHE PATENTSCHRIFT

(11) **EP 3 363 972 B1**
(45) Veröffentlichungstag und Bekanntmachung des Hinweises auf die Patenterteilung: **27.11.2019**
(21) Anmeldenummer: 17206017.0
(22) Anmeldetag: 07.12.2017
(51) Int. Cl.: E05B 47/00

(54) **ELEKTRISCH SCHALTBARE ZUHALTEVORRICHTUNG FÜR EINE TÜRANLAGE**
ELECTRICALLY ACTUATED CLOSING DEVICE FOR A DOOR ASSEMBLY
DISPOSITIF DE VERROUILLAGE ÉLECTRIQUE COMMUTABLE POUR UNE INSTALLATION DE PORTE

(30) Priorität: 15.02.2017 DE 102017202376
(43) Veröffentlichungstag der Anmeldung: 22.08.2018
(73) Patentinhaber: GEZE GmbH, 71229 Leonberg (DE)
(72) Erfinder: Sitanggang, Surya Dampi, 71229 Leonberg (DE)

(56) Entgegenhaltungen:
- EP-A1- 3 243 980
- DE-B4- 19 617 150
- GB-A- 181 221

## Beschreibung

Die Erfindung betrifft eine elektrisch schaltbare Zuhaltevorrichtung für eine Türanlage der im Oberbegriff des Patentanspruchs 1 genannten Art sowie eine korrespondierende Türanlage mit einer solchen elektrisch schaltbaren Zuhaltevorrichtung.

Aus dem Stand der Technik sind Türanlagen mit mindestens einem Türflügel und einer elektrisch schaltbaren Zuhaltevorrichtung bekannt, welche als Türöffner eingesetzt ist. Eine solche elektrisch schaltbare Zuhaltevorrichtung umfasst in der Regel ein Gehäuse, ein mit einer Schlossfalle zusammenwirkende Türöffnerfalle, welche zwischen einer Geschlossenstellung und einer Offenstellung bewegbar ist, einen elektrisch betätigbaren Stellantrieb und eine zwischen der Türöffnerfalle und dem Stellantrieb angeordnete Verriegelungsanordnung, welche der Stellantrieb zwischen einem Verriegelungszustand und einem Freigabezustand umschaltet. Die Türöffnerfalle ist in der Geschlossenstellung im Verriegelungszustand der Verriegelungsanordnung gegen eine Bewegung in die Offenstellung verriegelt. Im Freigabezustand der Verriegelungsanordnung ist die Türöffnerfalle für eine Bewegung in die Offenstellung freigegeben. Bei elektrischen Türöffnern kann zwischen zwei Typen, d.h. zwischen einer Arbeitsstromausführung und einer Ruhestromausführung, unterschieden werden. Bei der Arbeitsstromausführung wird die Verriegelungsanordnung durch Bestromung des Stellantriebs vom Verriegelungszustand in den Freigabezustand umgeschaltet. Bei der Ruhestromausführung wird die Verriegelungsanordnung durch Bestromung des Stellantriebs vom Freigabezustand in den Verriegelungszustand umgeschaltet.

Aus der DE 196 07 684 C1 ist beispielsweise ein elektrischer Türöffner mit einem von einem Anker und einer Magnetspule beaufschlagbaren Wechsel bekannt, welcher zur Freigabe oder Verriegelung einer Türöffnerfalle verstellbar angeordnet ist. Der elektrische Türöffner umfasst eine Einrichtung, mit welcher entsprechend den jeweiligen Anforderungen eine Umschaltung des Anker-Wechsel-Systems von einer Ruhestromausführung in eine Arbeitsstromausführung und umgekehrt durchgeführt werden kann. Zur Umschaltung ist eine Dreipunkt-Ankerbewegungsbegrenzung vorgesehen, welche in einer Position die eine Ausführung und in zwei alternativ einstellbaren Positionen die andere Ausführung festlegen kann.

Aus der DE 196 17 150 B ist eine gattungsgemäße elektrisch schaltbare Zuhaltevorrichtung bekannt, welche insbesondere als Türöffner eingesetzt wird. Die Zuhaltevorrichtung umfasst eine mit einer Schlossfalle zusammenwirkende Türöffnerfalle, ein elektrisch betätigbares Stellglied und mehrere zwischen der Türöffnerfalle und dem Stellglied angeordnete Bewegungselemente, welche als Wälzkörper ausgebildet sind. Die als Wälzkörper ausgebildeten Bewegungselemente sind innerhalb eines Gehäuses der Zuhaltevorrichtung zwischen einer Verriegelungsposition und einer Freigabeposition der Türöffnerfalle verschieblich geführt, wobei die Wälzkörper aufeinander abrollen.

Aus der GB 181 221 ist eine elektrisch gesteuerte Verriegelung einer Eisenbahnwaggontür bekannt. Durch Betätigung eines Griffs wird über einen elektrisch gesteuerten Riegel die Verriegelung gelöst. Ein an einem Zylinder in den Riegel eingreifender Vorsprung sperrt die Bewegung der Riegel. Der Vorsprung wird durch, in einer Nut in einem Zylinder angeordneten, Kugel ein- bzw. herausbewegt. Dieser Vorsprung steht im Eingriff mit dem Griff.

Der Erfindung liegt die Aufgabe zugrunde, eine elektrisch schaltbare Zuhaltevorrichtung für eine Türanlage sowie eine korrespondierende Türanlage mit einer solchen elektrisch schaltbaren Zuhaltevorrichtung anzugeben, welche eine robuste mechanische Konstruktion aufweist, welche auch unter Vorlast reibungsarm und mit geringem Kraftaufwand geöffnet werden kann.

Diese Aufgabe wird durch die Merkmale der elektrisch schaltbaren Zuhaltevorrichtung für eine Türanlage nach Patentanspruch 1 und durch die Merkmale der Türanlage nach Patentanspruch 23 gelöst.

Vorteilhafte Ausgestaltungen und Weiterbildungen der Erfindung sind in den übrigen Ansprüchen angegeben.

Um eine robuste mechanische Konstruktion anzugeben, welche auch unter Vorlast reibungsarm und mit geringem Kraftaufwand geöffnet werden kann, umfasst eine Verriegelungsanordnung der Zuhaltevorrichtung, welche zwischen der Türöffnerfalle und einem elektrisch betätigbaren Stellantrieb angeordnet ist, innerhalb des Gehäuses mindestens zwei in einer Führung linearbeweglich zusammengefasste Kugeln als Verriegelungselemente und eine in einer Durchgangsöffnung geführte Verriegelungsachse, welche der Stellantrieb zwischen einer Verriegelungsstellung, welche einem Verriegelungszustand der Verriegelungsanordnung entspricht, und einer Freigabestellung verschiebt, welche dem Freigabezustand der Verriegelungsanordnung entspricht. Die Führung der mindestens zwei Kugeln verläuft zwischen der Türöffnerfalle und der Verriegelungsachse und mündet in die Durchgangsöffnung der Verrieglungsachse. Hierbei blockiert die Verriegelungsachse in der Verriegelungsstellung die Linearbewegung der Kugeln und die Bewegung der Türöffnerfalle und gibt in der Freigabestellung die Linearbewegung der Kugeln und die Bewegung der Türöffnerfalle frei. Die Türöffnerfalle wirkt mit einer Schlossfalle zusammen und ist zwischen einer Geschlossenstellung und einer Offenstellung bewegbar ausgeführt. Die Türöffnerfalle ist in der Geschlossenstellung im Verriegelungszustand der Verriegelungsanordnung gegen eine Bewegung in die Offenstellung verriegelt und im Freigabezustand der Verriegelungsanordnung für eine Bewegung in die Offenstellung freigegeben.

Zudem wird eine Türanlage vorgeschlagen, welche mindestens einen Türflügel und eine solche elektrisch schaltbare Zuhaltevorrichtung umfasst, welche als Türöffner eingesetzt ist.

Die Ausführung der Verriegelungselemente als Kugeln führt dazu, dass die Zuhaltevorrichtung sowohl in einer Panikfunktion als auch mit Vorlast leicht geöffnet werden kann. Zudem stellen Ausführungsformen der Erfindung eine robuste mechanische und schlagsichere Konstruktion zur Verfügung. Des Weiteren ermöglicht die Ausführung der Verriegelungselemente als in einer Führung geführte Kugeln eine kleine Bauform der Zuhaltevorrichtung, die auch problemlos in das Blatt oder den Rahmen des korrespondierenden Türflügels integriert werden kann.

In weiterer vorteilhafter Ausgestaltung der Zuhaltevorrichtung kann die durch die Schlossfalle beaufschlagte Türöffnerfalle bei der Bewegung in die Offenstellung die Linearbewegung der Kugeln bewirken, bei welcher eine erste Kugel auf einer Führungskontur der Türöffnerfalle und auf einer zweiten Kugel abrollt. Durch die punktförmigen Kontaktstellen zwischen der ersten Kugel und der Führungskontur und zwischen der ersten Kugel und der zweiten Kugel ergibt sich nur eine geringe Reibung während der freigegebenen Öffnungsbewegung.

In weiterer vorteilhafter Ausgestaltung der Zuhaltevorrichtung kann die erste Kugel einen größeren Durchmesser als die zweite Kugel aufweisen. Zudem kann die Führung als gestufte Durchgangsöffnung ausgeführt werden, deren Abmessungen an die Durchmesser der Kugeln angepasst werden können. So kann die Verriegelungsachse beispielsweise am Umfang mindestens einen ersten Blockierbereich aufweisen, welcher im Verriegelungszustand der Verriegelungsanordnung die Führung abdecken und die zweite Kugel blockieren kann. Der mindestens eine erste Blockierbereich kann beispielsweise als Abschnitt der Mantelfläche der Verriegelungsachse oder als von der Mantelfläche der Verriegelungsachse abstehende Vorwölbung ausgeführt werden. Des Weiteren kann die Verriegelungsachse am Umfang mindestens einen ersten Freigabebereich aufweisen, welcher im Freigabezustand der Verriegelungsanordnung mit der Führung fluchten kann. Hierbei kann die zweite Kugel zumindest teilweise durch den mindestens einen ersten Freigabebereich aufgenommen werden. Der mindestens eine erste Freigabebereich kann beispielsweise als Vertiefung in die Mantelfläche der Verriegelungsachse eingebracht oder als Abschnitt der Mantelfläche der Verriegelungsachse ausgeführt werden. Außerdem kann die Führungskontur der Türöffnerfalle mindestens eine Vertiefung aufweisen, welche die erste Kugel zumindest teilweise aufnehmen kann. Die Vertiefungen und Vorwölbungen sind vorzugsweise abgerundet ausgeführt, um einen möglichst reibungsarme Abrollbewegung der Kugeln zu ermöglichen. In vorteilhafter Weise kann sich im Verriegelungszustand der Verriegelungsanordnung die Führungskontur bei einer Beaufschlagung der Türöffnerfalle durch die Schlossfalle auf der ersten Kugel abstützen, welche sich über die zweite Kugel an der Verriegelungsachse abstützen und die Bewegung der Türöffnerfalle in die Offenstellung blockieren kann. Im Freigabezustand der Verriegelungsanordnung kann sich die Führungskontur bei einer Beaufschlagung der Türöffnerfalle durch die Schlossfalle auf der ersten Kugel abrollen, so dass die Türöffnerfalle die Bewegung in die Offenstellung ausführen und sich die erste Kugel in Richtung zweite Kugel und Verriegelungsachse bewegen kann. Durch die unterschiedlichen Durchmesser der beiden Kugeln, kann die kleinere zweite Kugel in einem durchmesserkleineren Abschnitt der gestuften Durchgangsöffnung als die größere zweite Kugel geführt werden. Dadurch kann der erforderliche Bauraum weiter reduziert werden. Zudem kann durch den größeren Durchmesser der ersten Kugel die Führung und Abstützung der Führungskontur der Türöffnerfalle auf der ersten Kugel optimiert bzw. verbessert und an die wirksame Abstützkraft angepasst werden. Durch den kleineren Durchmesser der zweiten Kugel können der mindestens eine Freigabebereich und der mindestens eine Blockierbereich an der Verriegelungsachse bei gleicher Funktionalität ebenfalls kleiner dimensioniert werden.

In weiterer vorteilhafter Ausgestaltung der Zuhaltevorrichtung kann die Türöffnerfalle im Bereich der Führungskontur mindestens einen Permanentmagneten aufweisen, welcher die erste Kugel anziehen kann. Dadurch gelangt die erste Kugel immer in ihre Ausgangsposition zurück, wodurch die Abrollbewegung erleichtert werden kann.

In weiterer vorteilhafter Ausgestaltung der Zuhaltevorrichtung kann eine erste Achssicherung, welche in die Durchgangsöffnung eingeführt ist und auf ein erstes freies Ende der Verriegelungsachse wirken kann, die Verriegelungsachse gegen Verdrehen sichern und eine axiale Bewegung ermöglichen. Die Verriegelungsachse kann an einem zweiten freien Ende in einem Schieber drehbeweglich geführt werden, welcher vom elektrisch betätigbaren Stellantrieb axial beaufschlagt werden kann. In vorteilhafter Weise kann der Schieber so ausgeführt werden, dass er von oben radial auf das zweite freie Ende der Verriegelungsachse aufgesetzt werden kann. Hierbei kann das zweite freie Ende der Verriegelungsachse eine umlaufende Nut aufweisen, in welche eine Wandung einer Aufnahme im Schieber eingreifen kann. Dadurch kann die Mitnahme der Verriegelungsachse durch den Schieber sichergestellt werden. Vorzugsweise kann der elektrisch betätigbare Stellantrieb gegen die Kraft einer Druckfeder auf den Schieber wirken. Durch die Druckfeder kann der Schieber und somit die Verriegelungsachse nach dem Abschalten der Bestromung des Stellantriebs wieder in die Ausgangsstellung zurückgestellt werden. Der elektrisch betätigbare Stellantrieb kann beispielsweise als elektromechanischer Hubmagnet und/oder als elektromotorischer Aktor ausgeführt werden.

In weiterer vorteilhafter Ausgestaltung der Zuhaltevorrichtung kann die Verriegelungsanordnung zwei Führungen aufweisen, in welchen jeweils eine erste Kugel und eine zweite Kugel linear beweglich und drehbar geführt werden können. Die Führungen können mit einem vorgebbaren Abstand in die Durchgangsöffnung der Verriegelungsachse münden, welche zwei erste Freigabebereiche und zwei erste Blockierbereiche aufweisen kann, deren axialer Abstand dem Abstand der Führungen entsprechen kann. Durch die Verwendung von zwei Kugelpaaren in zwei Führungen kann die Abstützung und Führung der Türöffnerfalle in vorteilhafter Weise verbessert werden. Vorzugsweise sind die mindestens eine Führung und die Durchgangsöffnung in ein Achsführungsbauteil eingebracht, welches beispielsweise als Teil des Gehäuses ausgeführt werden kann.

In weiterer vorteilhafter Ausgestaltung der Zuhaltevorrichtung kann die Türöffnerfalle als Drehriegel ausgeführt und um eine Drehachse drehbar im Gehäuse gelagert werden. Hierbei kann die Beaufschlagung der Türöffnerfalle durch die Schlossfalle gegen die Kraft einer Rückstellfeder erfolgen. Die Rückstellfeder kann beispielsweise als Schenkelfeder ausgeführt werden.

In weiterer vorteilhafter Ausgestaltung der Zuhaltevorrichtung kann die Verriegelungsachse zur wahlweisen Umschaltung der Verriegelungsanordnung zwischen Ruhestromausführung und Arbeitsstromausführung ausgeführt werden und am Umfang mindestens einen zweiten Blockierbereich, welcher einen vorgegebenen umfangseitigen Abstand zu dem mindestens einen ersten Blockierbereich aufweisen kann, und mindestens einen zweiten Freigabebereich aufweisen, welcher den vorgegebenen umfangseitigen Abstand zu dem mindestens einen ersten Freigabebereich aufweisen kann. Die Verriegelungsachse kann in einer ersten Drehstellung die Ruhestromausführung für die Verriegelungsanordnung festlegen, welcher den Freigabezustand im unbestromten Zustand des elektrischen Stellantriebs einnimmt. In einer um den vorgegebenen umfangseitigen Abstand gedrehten zweiten Drehstellung kann die Verriegelungsachse die Arbeitsstromtypausführung für die Verriegelungsanordnung festlegen, welcher den Freigabezustand im bestromten Zustand des elektrischen Stellantriebs einnimmt. Zudem kann der mindestens eine erste Blockierbereich auf Höhe des mindestens einen zweiten Freigabebereichs und der mindestens eine zweite Blockierbereich auf Höhe des mindestens einen ersten Freigabebereichs angeordnet werden. Durch diese Ausführungsform kann der Wechsel zwischen Ruhestromtyp und Arbeitsstromtyp einfach dadurch erfolgen, dass die erste Achssicherung aus der Durchgangsöffnung genommen wird und anschließend die Verriegelungsachse um den vorgegebenen Abstand gedreht wird. Dann kann die erste Achssicherung wieder in die Durchgangsöffnung eingesetzt werden und so mit dem ersten freien Ende der Verrieglungsachse zusammenwirken, dass eine Drehbewegung der Verriegelungsachse blockiert wird. Die erste Achssicherung kann durch eine zweite Achssicherung in der Durchgangsöffnung fixiert werden. Der vorgegebene umfangseitige Abstand kann beispielsweise einem Drehwinkel von 90° oder von 180° oder von 270° entsprechen.

Nachfolgend werden Ausführungsbeispiele der Erfindung anhand von zeichnerischen Darstellungen näher erläutert. In den zeichnerischen Darstellungen bezeichnen gleiche Bezugszeichen Komponenten bzw. Elemente, die gleiche bzw. analoge Funktionen ausführen.

Dabei zeigen:
- Fig. 1: eine schematische perspektivische Darstellung eines Ausführungsbeispiels einer erfindungsgemäßen elektrisch schaltbaren Zuhaltevorrichtung für eine Türanlage,
- Fig. 2: eine schematische perspektivische Darstellung des Ausführungsbeispiels einer erfindungsgemäßen Zuhaltevorrichtung aus Fig. 1 mit abgenommenem Deckel,
- Fig. 3: eine schematische Seitenansicht der Zuhaltevorrichtung aus Fig. 1,
- Fig. 4: eine schematische Draufsicht der Zuhaltevorrichtung aus Fig. 1,
- Fig. 5: eine schematische perspektivische Darstellung eines Gehäuses für das Ausführungsbeispiel einer erfindungsgemäßen Zuhaltevorrichtung aus Fig. 1,
- Fig. 6: eine schematische Schnittdarstellung des Gehäuses aus Fig. 5 entlang der Schnittlinie C-C,
- Fig. 7: eine schematische perspektivische Darstellung der Zuhaltevorrichtung aus Fig. 1 ohne Gehäuse und Deckel.
- Fig. 8: eine schematische Seitenansicht der Zuhaltevorrichtung aus Fig. 7 als Ruhestromausführung,
- Fig. 9: eine schematische Seitenansicht der Zuhaltevorrichtung aus Fig. 7 als Arbeitsstromausführung,
- Fig. 10: eine erste schematische Schnittdarstellung der Zuhaltevorrichtung aus Fig. 3 entlang der Schnittlinie A-A mit einer Türöffnerfalle in der Geschlossenstellung und einer Verriegelungsanordnung im Verriegelungszustand,
- Fig. 11: eine zweite schematische Schnittdarstellung der Zuhaltevorrichtung aus Fig. 3 entlang der Schnittlinie A-A mit einem alternativen Ausführungsbeispiel einer Türöffnerfalle in der Geschlossenstellung und der Verriegelungsanordnung im Verriegelungszustand.
- Fig. 12: eine erste schematische Schnittdarstellung der Zuhaltevorrichtung aus Fig. 4 entlang der Schnittlinie B-B mit der Türöffnerfalle in der Geschlossenstellung und der Verriegelungsanordnung im Verriegelungszustand,
- Fig. 13: eine dritte schematische Schnittdarstellung der Zuhaltevorrichtung aus Fig. 3 entlang der Schnittlinie A-A mit der Türöffnerfalle in der Geschlossenstellung und der Verriegelungsanordnung im Freigabezustand,
- Fig. 14: eine vierte schematische Schnittdarstellung der Zuhaltevorrichtung aus Fig. 3 entlang der Schnittlinie A-A mit der Türöffnerfalle in der Offenstellung und der Verriegelungsanordnung im Freigabezustand, und
- Fig. 15: eine zweite schematische Schnittdarstellung der Zuhaltevorrichtung aus Fig. 4 entlang der Schnittlinie B-B mit der Türöffnerfalle in der Offenstellung und der Verriegelungsanordnung im Freigabezustand.

Wie aus Fig. 1 bis 15 ersichtlich ist, umfassen Ausführungsbeispiele einer erfindungsgemäßen elektrisch schaltbaren Zuhaltevorrichtung 3 für eine Türanlage jeweils ein Gehäuse 7, eine mit einer Schlossfalle zusammenwirkende Türöffnerfalle 11A, 11B, welche zwischen einer Geschlossenstellung und einer Offenstellung bewegbar ist, einen elektrisch betätigbaren Stellantrieb 30 und eine zwischen der Türöffnerfalle 11 und dem Stellantrieb 30 angeordnete Verriegelungsanordnung 20, welche der Stellantrieb 30 zwischen einem Verriegelungszustand und einem Freigabezustand umschaltet. Die Türöffnerfalle 11A, 11B ist in der Geschlossenstellung im Verriegelungszustand der Verriegelungsanordnung 20 gegen eine Bewegung in die Offenstellung verriegelt und im Freigabezustand der Verriegelungsanordnung 20 für eine Bewegung in die Offenstellung freigegeben.

Die Verriegelungsanordnung 20 umfasst innerhalb des Gehäuses 7 mindestens zwei in einer Führung 28 linearbeweglich zusammengefasste Kugeln 22A, 22B als Verriegelungselemente 22 und eine in einer Durchgangsöffnung 26.1 geführte Verriegelungsachse 24, welche der Stellantrieb 30 zwischen einer Verriegelungsstellung, welche dem Verriegelungszustand der Verriegelungsanordnung 20 entspricht, und einer Freigabestellung verschiebt, welche dem Freigabezustand der Verriegelungsanordnung 20 entspricht. Erfindungsgemäß verläuft die Führung 28 der mindestens zwei Kugeln 22A, 22B zwischen der Türöffnerfalle 11A, 11B und der Verriegelungsachse 24 und mündet in die Durchgangsöffnung 26.1 der Verrieglungsachse 24. Hierbei blockiert die Verriegelungsachse 24 in der Verriegelungsstellung die Linearbewegung der Kugeln 22A, 22B und die Bewegung der Türöffnerfalle 11A, 11B. In der Freigabestellung gibt die Verriegelungsachse 24 die Linearbewegung der Kugeln 22A, 22B und die Bewegung der Türöffnerfalle 11A, 11B frei.

Wie aus Fig. 7 bis 15 weiter ersichtlich ist, weist die erste Kugel 22A einen größeren Durchmesser als die zweite Kugel 22B auf, und die Führung 28 ist als gestufte Durchgangsöffnung 28.1 ausgeführt, deren Abmessungen an die Durchmesser der Kugeln 22A, 22B angepasst sind. So ist ein erster Abschnitt der Durchgangsöffnung 28.1 an die größere erste Kugel 22A angepasst und weist einen größeren Durchmesser als ein zweiter Abschnitt der Durchgangsöffnung 28.1 auf, welcher an die zweite Kugel 22B angepasst ist.

Zudem ist die Türöffnerfalle 11A, 11B als Drehriegel 13 ausgeführt und um eine Drehachse 15 drehbar im Gehäuse 7 gelagert. Die Drehachse 15 ist in entsprechenden Achsführungen 7.1 im Gehäuse gelagert. Eine Beaufschlagung der Türöffnerfalle 11A, 11B durch die nicht dargestellte Schlossfalle erfolgt gegen die Kraft einer Rückstellfeder 17, welche als Schenkelfeder ausgeführt ist.

Wie aus Fig. 7 bis 15 weiter ersichtlich ist, weist die Verriegelungsanordnung 20 bei den dargestellten Ausführungsbeispielen zwei Führungen 28 auf, in welchen jeweils eine erste Kugel 22A und eine zweite Kugel 22B linear beweglich und drehbar geführt sind. Die Führungen 28 verlaufen in den dargestellten Ausführungsbeispielen senkrecht zur Durchgangsöffnung 26.1 der Verriegelungsachse 24 und münden mit einem vorgegebenen Abstand in die Durchgangsöffnung 26.1. Die Verriegelungsachse 24 umfasst zwei als Vertiefungen ausgeführte Freigabebereiche 24.1A und zwei als Abschnitte der Mantelfläche der Verriegelungsachse 24 ausgeführte erste Blockierbereiche 24.2A, deren axialer Abstand dem Abstand der Führungen 28 entspricht. Wie insbesondere aus Fig. 5 und 6 ersichtlich ist, sind die mindestens eine Führung 28 und die Durchgangsöffnung 26.1 in ein Achsführungsbauteil 26 eingebracht, welches im dargestellten Ausführungsbeispiel als Teil des Gehäuses 7 ausgeführt ist. Bei einem alternativen nicht dargestellten Ausführungsbeispiel ist der mindestens eine Blockierbereich 24.2A, 24.2B als von der Mantelfläche der Verriegelungsachse 24 abstehende Vorwölbung ausgeführt, und der mindestens eine Freigabebereich 24.1A, 24.1B ist als Abschnitt der Mantelfläche der Verriegelungsachse 24 ausgeführt. Bei einem weiteren nicht dargestellten Ausführungsbeispiel ist der mindestens eine Blockierbereich 24.2A, 24.2B als von der Mantelfläche der Verriegelungsachse 24 abstehende Vorwölbung ausgeführt und der mindestens eine Freigabebereich 24.1A, 24.1 B ist als Vertiefung in die Mantelfläche der Verriegelungsachse 24 eingebracht.

Wie insbesondere aus Fig. 8 und 9 ersichtlich ist, ist die Verriegelungsachse 24 zur wahlweisen Umschaltung der Verriegelungsanordnung 20 zwischen Ruhestromausführung und Arbeitsstromausführung ausgeführt. Daher weist die Verriegelungsachse 24 am Umfang zwei als Abschnitte der Mantelfläche der Verriegelungsachse 24 ausgeführte zweite Blockierbereiche 24.2B, welche im dargestellten Ausführungsbeispiel einen umfangseitigen Abstand von 180° zu den beiden als Abschnitte der Mantelfläche der Verriegelungsachse 24 ausgeführten ersten Blockierbereichen 24.2A aufweisen, und zwei als Vertiefungen ausgeführte zweite Freigabebereiche 24.1 B auf, welche einen umfangseitigen Abstand von 180° zu den beiden als Vertiefungen ausgeführten ersten Freigabebereichen 24.1A aufweisen. Des Weiteren sind die beiden ersten Blockierbereiche 24.2A jeweils auf Höhe der beiden zweiten Freigabebereiche 24.1 B angeordnet. Die beiden zweiten Blockierbereiche 24.2B sind jeweils auf Höhe der beiden ersten Freigabebereiche 24.1A angeordnet. Wie aus Fig. 8 weiter ersichtlich ist, legt die Verriegelungsachse 24 in einer dargestellten ersten Drehstellung die Ruhestromausführung für die Verriegelungsanordnung 20 fest, welche den Freigabezustand im unbestromten Zustand des elektrischen Stellantriebs 30 einnimmt. Wie aus Fig. 9 weiter ersichtlich ist, legt die Verriegelungsachse 24 in einer um 180° gedrehten zweiten Drehstellung die Arbeitsstromausführung für die Verriegelungsanordnung 20 fest, welche den Freigabezustand im bestromten Zustand des elektrischen Stellantriebs 30 einnimmt. Bei alternativen nicht dargestellten Ausführungsbeispielen kann der umfangseitige Abstand beispielsweise einem Drehwinkel von 90° oder von 270° entsprechen.

Nachfolgend werden unter Bezugnahme auf Fig. 10 bis 15 die Abläufe in der Verriegelungseinheit 20 beschrieben. Wie insbesondere aus Fig. 10 bis 12 ersichtlich ist, weist die Verriegelungsachse 24 am Umfang mindestens einen ersten Blockierbereich 24.2A auf, welcher im dargestellten Verriegelungszustand der Verriegelungsanordnung 20 die Führung 28 abdeckt und die zweite Kugel 22B blockiert. Eine Führungskontur 16 der Türöffnerfalle 11A, 11B weist mindestens eine Vertiefung 16.1 auf, welche die erste Kugel 22A zumindest teilweise aufnimmt. Im dargestellten Verriegelungszustand der Verriegelungsanordnung 20 stützt sich die Führungskontur 16 bei einer Beaufschlagung der Türöffnerfalle 11A, 11B durch die nicht dargestellte Schlossfalle auf der ersten Kugel 22A ab. Die erste Kugel 22A stützt sich über die zweite Kugel 22B an der Verriegelungsachse 24 ab und die Bewegung der Türöffnerfalle 11A, 11B in die Offenstellung ist blockiert. Dies gilt für beide in Fig. 12 dargestellten Führungen 28, in welchen jeweils eine erste Kugel 22A und eine zweite Kugel 22B angeordnet sind.

Wie aus Fig. 10 und 12 weiter ersichtlich ist, weist die Türöffnerfalle 11A bei diesem Ausführungsbeispiel im Bereich der Führungskontur 16 mindestens einen Permanentmagneten 14 auf, welcher die erste Kugel 22A anzieht. Dadurch gelangt die erste Kugel 22A immer in ihre Ausgangsposition zurück, wodurch die Abrollbewegung erleichtert werden kann. Wie aus Fig. 11 ersichtlich ist, weist das dargestellte Ausführungsbeispiel keinen Permanentmagneten 14 auf. Dadurch ist eine einfachere Ausführung der Türöffnerfalle 11B möglich.

Wie aus Fig. 13 bis 15 ersichtlich ist, weist die Verriegelungsachse 24 am Umfang mindestens einen ersten Freigabebereich 24.1A auf, welche im in Fig. 13 dargestellten Freigabezustand der Verriegelungsanordnung 20 mit der Führung 28 fluchtet, wobei die zweite Kugel 22B zumindest teilweise durch den mindestens einen ersten Freigabebereich 24.1A aufgenommen werden kann. Wie aus Fig. 13 weiter ersichtlich ist, hält der Permanentmagnet 14 die erste Kugel 22A in ihrer Ausgangslage in der Vertiefung 16.1 der Führungskontur 16. In der dargestellten Freigabestellung der Verriegelungsanordnung 20 bewirkt die durch die nicht dargestellte Schlossfalle beaufschlagte Türöffnerfalle 11A bei der Bewegung in die Offenstellung die Linearbewegung der Kugeln 22A, 22B, bei welcher die erste Kugel 22A auf der Führungskontur 16 der Türöffnerfalle 11A und auf der zweiten Kugel 22B abrollt. Dadurch bewegt sich die erste Kugel 22A in Richtung zweite Kugel 22B und Verriegelungsachse 24 und schiebt die zweite Kugeln 22B in den ersten Freigabebereich 24.1A in der Verriegelungsachse 24. Die Abmessungen des ersten Freigabebereichs 24.1A sind so bemessen, dass die Türöffnerfalle 11A, 13 sich in ihre in Fig. 14 und 15 dargestellte Offenstellung bewegen kann.

Wie aus Fig. 12 und 15 weiter ersichtlich ist, ist eine erste Achssicherung 26.2 in die Durchgangsöffnung 26.1 eingeführt und wirkt auf ein erstes freies Ende der Verriegelungsachse 24. Die erste Achssicherung 26.2 sichert die Verriegelungsachse 24 gegen Verdrehen und ermöglicht eine axiale Bewegung der Verriegelungsachse 24. Zusätzlich fixiert eine zweite Achssicherung 24.3, welcher mit dem Gehäuse 7 verschraubt ist, die erste Achssicherung 24.2 in der Durchgangsöffnung 26.1. An einem zweiten freien Ende ist die Verriegelungsachse 24 in einem Schieber 29 drehbeweglich geführt, welcher vom elektrisch betätigbaren Stellantrieb 30 axial beaufschlagbar ist. Der Schieber 29 ist im dargestellten Ausführungsbeispiel von oben radial auf das zweite freie Ende der Verriegelungsachse 24 aufgesetzt ist, wobei das zweite freie Ende der Verriegelungsachse 24 eine umlaufende Nut aufweist, in welche eine Wandung einer Aufnahme 29.1 im Schieber 30 eingreift. Der elektrisch betätigbare Stellantrieb 30 wirkt gegen die Kraft einer Druckfeder 34 auf den Schieber 29 und ist als elektromechanischer Hubmagnet 32 ausgeführt. Alternativ kann der Stellantrieb als piezoelektrischer Aktor ausgeführt werden. In den in Fig. 10 bis 15 dargestellten Ausführungsbeispielen der Verriegelungsanordnung 20 legt die Verriegelungsachse 24 in der dargestellten zweiten Drehstellung die Arbeitsstromausführung für die Verriegelungsanordnung 20 fest. Bei einer Bestromung des Hubmagneten 32 des Stellantriebs 30 über eine Anschlussklemme 36 wird der Schieber 29 gegen die Kraft der Druckfeder 34 angezogen und in Richtung Hubmagnet 32 bewegt. Dadurch verschiebt der Schieber 30 die Verriegelungsachse 24 aus der in Fig. 10 bis 12 dargestellten Verriegelungsstellung in die in Fig. 13 bis 15 dargestellte Freigabestellung.

Soll die Zuhaltevorrichtung 3 bzw. die Verriegelungsanordnung 20 in der Ruhestromausführung betrieben werden, so wird die zweite Achssicherung 26.3 gelöst und die erste Achssicherung 26.2 aus der Durchgangsöffnung 26.1 entnommen. Dann wird die Verriegelungsachse 24 um 180° gedreht. Anschließend wird die erste Achssicherung 24.2 wieder in die Durchgangsöffnung 26.1 eingeführt und auf das erste Ende der Verriegelungsachse 24 aufgesteckt. Anschließend wird die zweite Achssicherung 24.3 wieder mit dem Gehäuse 7 verschraubt. Da nun die Positionen der Freigabebereiche und Blockierbereiche vertauscht sind, weist die Verriegelungsanordnung 20 bei unbestromtem Stellantrieb 30 den Verrieglungszustand und bei bestromtem Stellantrieb 30 den Freigabezustand auf.

Ausführungsformen der erfindungsgemäßen elektrisch schaltbaren Zuhaltevorrichtung 3 werden vorzugsweise als Türöffner in einer Türanlage mit mindestens einem Türflügel eingesetzt.

### Bezugszeichenliste

- 1: Stulp
- 2: Aussparung (Schlossriegel)
- 3: Zuhaltevorrichtung
- 5: Aussparung
- 7: Gehäuse
- 7.1: Achsführung
- 9: Deckel
- 11A, 11B: Türöffnerfalle
- 13: Drehriegel (Türöffnerfalle)
- 14: Permanentmagnet
- 15: Drehachse
- 16: Führungskontur
- 16.1: Vertiefung
- 17: Rückstellfeder
- 20: Verriegelungsanordnung
- 22: Verriegelungselement
- 22A: erste (große) Kugel
- 22B: zweite (kleine) Kugel
- 24: Verriegelungsachse (Stellachse)
- 24.1A, 24.1B: Freigabebereich
- 24.2A, 24.2B: Blockierbereich
- 26: Achsführungsbauteil
- 26.1: Durchgangsöffnung
- 26.2: erste Achssicherung
- 26.3: zweite Achssicherung
- 28: Führung
- 28.1: Durchgangsöffnung
- 29: Schieber
- 29.1: Aufnahme
- 30: Stellantrieb
- 32: elektromechanischer Hubmagnet
- 34: Druckfeder
- 36: Anschlussklemme

## Patentansprüche

1. Elektrisch schaltbare Zuhaltevorrichtung (3) für eine Türanlage, mit einem Gehäuse (7), einer mit einer Schlossfalle zusammenwirkenden Türöffnerfalle (11A, 11B), welche zwischen einer Geschlossenstellung und einer Offenstellung bewegbar ist, einem elektrisch betätigbaren Stellantrieb (30) und einer zwischen der Türöffnerfalle (11) und dem Stellantrieb (30) angeordneten Verriegelungsanordnung (20), welche der Stellantrieb (30) zwischen einem Verriegelungszustand und einem Freigabezustand umschaltet, wobei die Türöffnerfalle (11A, 11B) in der Geschlossenstellung im Verriegelungszustand der Verriegelungsanordnung (20) gegen eine Bewegung in die Offenstellung verriegelt ist und im Freigabezustand der Verriegelungsanordnung (20) für eine Bewegung in die Offenstellung freigegeben ist, wobei die Verriegelungsanordnung (20) innerhalb des Gehäuses (7) mindestens zwei in einer Führung (28) linearbeweglich zusammengefasste Kugeln (22A, 22B) als Verriegelungselemente (22) und eine in einer Durchgangsöffnung (26.1) geführte Verriegelungsachse (24) umfasst, welche der Stellantrieb (30) zwischen einer Verriegelungsstellung, welche dem Verriegelungszustand der Verriegelungsanordnung (20) entspricht, und einer Freigabestellung verschiebt, welche dem Freigabezustand der Verriegelungsanordnung (20) entspricht,
**dadurch gekennzeichnet, dass** die Führung (28) der mindestens zwei Kugeln (22A, 22B) zwischen der Türöffnerfalle (11A, 11B) und der Verriegelungsachse (24) verläuft und in die Durchgangsöffnung (26.1) der Verrieglungsachse (24) mündet, wobei die Verriegelungsachse (24) in der Verriegelungsstellung die Linearbewegung der Kugeln (22A, 22B) und die Bewegung der Türöffnerfalle (11A, 11B) blockiert und in der Freigabestellung freigibt.

2. Zuhaltevorrichtung (3) nach Anspruch 1,
**dadurch gekennzeichnet,**
**dass** die durch die Schlossfalle beaufschlagte Türöffnerfalle (11A, 11B) bei der Bewegung in die Offenstellung die Linearbewegung der Kugeln (22A, 22B) bewirkt, bei welcher eine erste Kugel (22A) auf einer Führungskontur (16) der Türöffnerfalle (11A, 11B) und auf einer zweiten Kugel (22B) abrollt.

3. Zuhaltevorrichtung (3) nach Anspruch 2,
**dadurch gekennzeichnet,**
**dass** die erste Kugel (22A) einen größeren Durchmesser als die zweite Kugel (22B) aufweist und die Führung (28) als gestufte Durchgangsöffnung (28.1) ausgeführt ist, deren Abmessungen an die Durchmesser der Kugeln (22A, 22B) angepasst sind.

4. Zuhaltevorrichtung (3) nach Anspruch 2 oder 3,
**dadurch gekennzeichnet,**
**dass** die Verriegelungsachse (24) am Umfang mindestens einen ersten Blockierbereich (24.2A) aufweist, welcher im Verriegelungszustand der Verriegelungsanordnung (20) die Führung (28) abdeckt und die zweite Kugel (22B) blockiert.

5. Zuhaltevorrichtung (3) nach Anspruch 4,
**dadurch gekennzeichnet,**
**dass** der mindestens eine erste Blockierbereich (24.2A) als Abschnitt der Mantelfläche der Verriegelungsachse (24) oder als von der Mantelfläche der Verriegelungsachse (24) abstehende Vorwölbung ausgeführt ist.

6. Zuhaltevorrichtung (3) nach Anspruch 4 oder 5,
**dadurch gekennzeichnet,**
**dass** die Verriegelungsachse (24) am Umfang mindestens einen ersten Freigabebereich (24.1A) aufweist, welcher im Freigabezustand der Verriegelungsanordnung (20) mit der Führung (28) fluchtet, wobei die zweite Kugel (22B) zumindest teilweise durch den mindestens einen ersten Freigabebereich (24.1A) aufnehmbar ist.

7. Zuhaltevorrichtung (3) nach Anspruch 6,
**dadurch gekennzeichnet,**
**dass** der mindestens eine erste Freigabebereich (24.1A) als Vertiefung in die Mantelfläche der Verriegelungsachse (24) eingebracht ist oder als Abschnitt der Mantelfläche der Verriegelungsachse (24) ausgeführt ist.

8. Zuhaltevorrichtung (3) nach einem der Ansprüche 2 bis 7,
**dadurch gekennzeichnet,**
**dass** die Führungskontur (16) der Türöffnerfalle (11A, 11B) mindestens eine Vertiefung (16.1) aufweist, welche die erste Kugel (22A) zumindest teilweise aufnimmt.

9. Zuhaltevorrichtung (3) nach Anspruch 8,
**dadurch gekennzeichnet,**
**dass** sich im Verriegelungszustand der Verriegelungsanordnung (20) die Führungskontur (16) bei einer Beaufschlagung der Türöffnerfalle (11A, 11B) durch die Schlossfalle auf der ersten Kugel (22A) abstützt, welche sich über die zweite Kugel (22B) an der Verriegelungsachse (24) abstützt und die Bewegung der Türöffnerfalle (11A, 11B) in die Offenstellung blockiert.

10. Zuhaltevorrichtung (3) nach Anspruch 8 oder 9,
**dadurch gekennzeichnet,**
**dass** sich im Freigabezustand der Verriegelungsanordnung (20) die Führungskontur (16) bei einer Beaufschlagung der Türöffnerfalle (11A, 11B) durch die Schlossfalle auf der ersten Kugel (22A) abrollt, so dass die Türöffnerfalle (11A, 11B) die Bewegung in die Offenstellung ausführt und sich die erste Kugel (22A) in Richtung zweite Kugel (22B) und Verriegelungsachse (24) bewegt.

11. Zuhaltevorrichtung (3) nach einem der Ansprüche 2 bis 10,
**dadurch gekennzeichnet,**
**dass** die Türöffnerfalle (11A) im Bereich der Führungskontur (16) mindestens einen Permanentmagneten (14) aufweist, welcher die erste Kugel (22A) anzieht.

12. Zuhaltevorrichtung (3) nach einem der Ansprüche 1 bis 11,
**dadurch gekennzeichnet,**
**dass** eine erste Achssicherung (26.2), welche in die Durchgangsöffnung (26.1) eingeführt ist und auf ein erstes freies Ende der Verriegelungsachse (24) wirkt, die Verriegelungsachse (24) gegen Verdrehen sichert und eine axiale Bewegung ermöglicht, wobei die Verriegelungsachse (24) an einem zweiten freien Ende in einem Schieber (29) drehbeweglich geführt ist, welcher vom elektrisch betätigbaren Stellantrieb (30) axial beaufschlagbar ist.

13. Zuhaltevorrichtung (3) nach Anspruch 12,
**dadurch gekennzeichnet,**
**dass** der Schieber (29) von oben radial auf das zweite freie Ende der Verriegelungsachse (24) aufgesetzt ist, wobei das zweite freie Ende der Verriegelungsachse (24) eine umlaufende Nut aufweist, in welche eine Wandung einer Aufnahme (29.1) im Schieber eingreift.

14. Zuhaltevorrichtung (3) nach Anspruch 12 oder 13,
**dadurch gekennzeichnet,**
**dass** der elektrisch betätigbare Stellantrieb (30) gegen die Kraft einer Druckfeder (34) auf den Schieber (29) wirkt.

15. Zuhaltevorrichtung (3) nach einem der Ansprüche 1 bis 14,
**dadurch gekennzeichnet,**
**dass** der elektrisch betätigbare Stellantrieb (30) als elektromechanischer Hubmagnet (32) und/oder als elektromotorischer Aktor ausgeführt ist.

16. Zuhaltevorrichtung (3) nach einem der Ansprüche 1 bis 15,
**dadurch gekennzeichnet,**
**dass** die Verriegelungsanordnung (20) zwei Führungen (28) aufweist, in welchen jeweils eine erste Kugel (22A) und eine zweite Kugel (22B) linear beweglich und drehbar geführt sind, wobei die Führungen (28) mit einem vorgebbaren Abstand in die Durchgangsöffnung (26.1) der Verriegelungsachse (24) münden, welche zwei erste Freigabebereiche (24.1A) und zwei erste Blockierbereiche (24.2A) aufweist, deren axialer Abstand dem Abstand der Führungen (28) entspricht.

17. Zuhaltevorrichtung (3) nach einem der Ansprüche 1 bis 16,
**dadurch gekennzeichnet,**
**dass** die mindestens eine Führung (28) und die Durchgangsöffnung (26.1) in ein Achsführungsbauteil (26) eingebracht sind.

18. Zuhaltevorrichtung (3) nach einem der Ansprüche 1 bis 17,
**dadurch gekennzeichnet,**
**dass** die Türöffnerfalle (11A, 11B) als Drehriegel (13) ausgeführt und um eine Drehachse (15) drehbar im Gehäuse (7) gelagert ist, wobei die Beaufschlagung der Türöffnerfalle (11A, 11B) durch die Schlossfalle gegen die Kraft einer Rückstellfeder (17) erfolgt.

19. Zuhaltevorrichtung (3) nach Anspruch 18,
**dadurch gekennzeichnet,**
**dass** die Rückstellfeder (17) als Schenkelfeder ausgeführt ist.

20. Zuhaltevorrichtung (3) nach einem der Ansprüche 1 bis 19,
**dadurch gekennzeichnet,**
**dass** die Verriegelungsachse (24) zur wahlweisen Umschaltung der Verriegelungsanordnung (20) zwischen Ruhestromausführung und Arbeitsstromausführung ausgeführt ist und am Umfang mindestens einen zweiten Blockierbereich (24.2B), welcher einen vorgegebenen umfangseitigen Abstand zu dem mindestens einen ersten Blockierbereich (24.2A) aufweist, und mindestens einen zweiten Freigabebereich (24.1B) aufweist, welcher den vorgegebenen umfangseitigen Abstand zu dem mindestens einen ersten Freigabebereich (24.1A) aufweist, wobei die Verriegelungsachse (24) in einer ersten Drehstellung die Ruhestromausführung für die Verriegelungsanordnung (20) festlegt, welche den Freigabezustand im unbestromten Zustand des elektrischen Stellantriebs (30) einnimmt, und in einer um den vorgegebenen umfangseitigen Abstand gedrehten zweiten Drehstellung die Arbeitsstromausführung für die Verriegelungsanordnung (20) festlegt, welche den Freigabezustand im bestromten Zustand des elektrischen Stellantriebs (30) einnimmt.

21. Zuhaltevorrichtung (3) nach Anspruch 20,
**dadurch gekennzeichnet,**
**dass** der vorgegebene umfangseitige Abstand einem Winkel von 90° oder von 180° oder von 270° entspricht.

22. Zuhaltevorrichtung (3) nach Anspruch 20 oder 21,
**dadurch gekennzeichnet,**
**dass** der mindestens eine erste Blockierbereich (24.2A) auf Höhe des mindestens einen zweiten Freigabebereichs (24.1B) und der mindestens eine zweite Blockierbereich (24.2B) auf Höhe des mindestens einen ersten Freigabebereichs (24.1A) angeordnet ist.

23. Türanlage mit mindestens einem Türflügel und einer elektrisch schaltbaren Zuhaltevorrichtung (3), welche als Türöffner eingesetzt ist,
**dadurch gekennzeichnet,**
**dass** die elektrisch schaltbare Zuhaltevorrichtung (3) nach einem der Ansprüche 1 bis 22 ausgeführt ist.

## Claims

1. Electrically switchable closing device (3) for a door assembly, having a housing (7), a door opener latch (11A, 11B) which interacts with a lock latch and which is movable between a closed position and an open position, an electrically actuatable actuating drive (30) and a locking arrangement (20) which is arranged between the door opener latch (11) and the actuating drive (30) and which the actuating drive (30) switches between a locking state and a released state, wherein, in the closed position, in the locking state of the locking arrangement (20), the door opener latch (11A, 11B) is locked against a movement into the open position and, in the released state of the locking arrangement (20), is released for a movement into the open position, wherein the locking arrangement (20) comprises, within the housing (7), at least two balls (22A, 22B) as locking elements (22) which are combined in a linearly movable manner in a guide (28), and a locking pin (24) which is guided in a through-opening (26.1) and which the actuating drive (30) displaces between a locking position, which corresponds to the locking state of the locking arrangement (20), and a release position, which corresponds to the released state of the locking arrangement (20),
**characterized in that**
the guide (28) of the at least two balls (22A, 22B) extends between the door opener latch (11A, 11B) and the locking pin (24) and opens into the through-opening (26.1) of the locking pin (24), wherein, in the locking position, the locking pin (24) blocks the linear movement of the balls (22A, 22B) and the movement of the door opener latch (11A, 11B) and releases them in the release position.

2. Closing device (3) according to Claim 1,
**characterized**
**in that**, during the movement into the open position, the door opener latch (11A, 11B) acted upon by the lock latch causes the linear movement of the balls (22A, 22B), in which movement a first ball (22A) rolls on a guide contour (16) of the door opener latch (11A, 11B) and on a second ball (22B) .

3. Closing device (3) according to Claim 2,
**characterized**
**in that** the first ball (22A) has a larger diameter than the second ball (22B), and the guide (28) is configured as a stepped through-opening (28.1) whose dimensions are adapted to the diameters of the balls (22A, 22B).

4. Closing device (3) according to Claim 2 or 3,
**characterized**
**in that** the locking pin (24) has on the circumference at least one first blocking region (24.2A) which, in the locking state of the locking arrangement (20), covers the guide (28) and blocks the second ball (22B).

5. Closing device (3) according to Claim 4,
**characterized**
**in that** the at least one first blocking region (24.2A) is configured as a portion of the lateral surface of the locking pin (24) or as a protrusion which projects from the lateral surface of the locking pin (24).

6. Closing device (3) according to Claim 4 or 5,
**characterized**
**in that** the locking pin (24) has on the circumference at least one first release region (24.1A) which, in the released state of the locking arrangement (20), is aligned with the guide (28), wherein the second ball (22B) can be at least partially received by the at least one first release region (24.1A).

7. Closing device (3) according to Claim 6,
**characterized**
**in that** the at least one first release region (24.1A) is incorporated as a depression in the lateral surface of the locking pin (24) or is configured as a portion of the lateral surface of the locking pin (24).

8. Closing device (3) according to one of Claims 2 to 7,
**characterized**
**in that** the guide contour (16) of the door opener latch (11A, 11B) has at least one depression (16.1) which at least partially receives the first ball (22A).

9. Closing device (3) according to Claim 8,
**characterized**
**in that**, in the locking state of the locking arrangement (20), the guide contour (16), with the lock latch acting upon the door opener latch (11A, 11B), is supported on the first ball (22A), which is supported via the second ball (22B) on the locking pin (24) and blocks the movement of the door opener latch (11A, 11B) into the open position.

10. Closing device (3) according to Claim 8 or 9,
**characterized**
**in that**, in the released state of the locking arrangement (20), the guide contour (16), with the lock latch acting upon the door opener latch (11A, 11B), rolls on the first ball (22A), with the result that the door opener latch (11A, 11B) executes the movement into the open position and the first ball (22A) moves in the direction of the second ball (22B) and locking pin (24).

11. Closing device (3) according to one of Claims 2 to 10,
**characterized**
**in that** the door opener latch (11A) has, in the region of the guide contour (16), at least one permanent magnet (14) which attracts the first ball (22A).

12. Closing device (3) according to one of Claims 1 to 11,
**characterized**
**in that** a first pin-securing means (26.2), which is inserted into the through-opening (26.1) and acts on a first free end of the locking pin (24), secures the locking pin (24) against rotation and allows an axial movement, wherein the locking pin (24) is guided rotatably at a second free end in a slide (29) which can be axially acted upon by the electrically actuatable actuating drive (30).

13. Closing device (3) according to Claim 12,
**characterized**
**in that** the slide (29) is placed radially from above onto the second free end of the locking pin (24), wherein the second free end of the locking pin (24) has a peripheral groove in which a wall of a receptacle (29.1) in the slide engages.

14. Closing device (3) according to Claim 12 or 13,
**characterized**
**in that** the electrically actuatable actuating drive (30) acts on the slide (29) against the force of a compression spring (34).

15. Closing device (3) according to one of Claims 1 to 14,
**characterized**
**in that** the electrically actuatable actuating drive (30) is configured as an electromechanical solenoid (32) and/or as an electromotive actuator.

16. Closing device (3) according to one of Claims 1 to 15,
**characterized**
**in that** the locking arrangement (20) has two guides (28) in each of which a first ball (22A) and a second ball (22B) are linearly movable and rotatably guided, wherein the guides (28) open with a predeterminable spacing into the through-opening (26.1) of the locking pin (24), which has two first release regions (24.1A) and two first blocking regions (24.2A) whose axial spacing corresponds to the spacing of the guides (28) .

17. Closing device (3) according to one of Claims 1 to 16,
**characterized**
**in that** the at least one guide (28) and the through-opening (26.1) are incorporated in a pin-guiding component (26).

18. Closing device (3) according to one of Claims 1 to 17,
**characterized**
**in that** the door opener latch (11A, 11B) is configured as a rotary bolt (13) and is mounted in the housing (7) so as to be rotatable about a rotation pin (15), wherein the lock latch acts upon the door opener latch (11A, 11B) against the force of a restoring spring (17).

19. Closing device (3) according to Claim 18,
**characterized**
**in that** the restoring spring (17) is configured as a leg spring.

20. Closing device (3) according to one of Claims 1 to 19,
**characterized**
**in that** the locking pin (24) is configured for selectively switching the locking arrangement (20) between closed-circuit current execution and open-circuit current execution and has on the circumference at least one second blocking region (24.2B) which has a predetermined circumferential spacing from the at least one first blocking region (24.2A), and has at least one second release region (24.1B) which has the predetermined circumferential spacing from the at least one first release region (24.1A), wherein, in a first position of rotation, the locking pin (24) determines the closed-circuit current execution for the locking arrangement (20), which assumes the released state in the deenergized state of the electrical actuating drive (30), and, in a second position of rotation which is rotated by the predetermined circumferential spacing, determines the open-circuit current execution for the locking arrangement (20), which assumes the released state in the energized state of the electrical actuating drive (30).

21. Closing device (3) according to Claim 20,
**characterized**
**in that** the predetermined circumferential spacing corresponds to an angle of 90° or of 180° or of 270°.

22. Closing device (3) according to Claim 20 or 21,
**characterized**
**in that** the at least one first blocking region (24.2A) is arranged at the height of the at least one second release region (24.1B), and the at least one second blocking region (24.2B) is arranged at the height of the at least one first release region (24.1A).

23. Door assembly having at least one door leaf and an electrically switchable closing device (3) which is used as a door opener,
**characterized**
**in that** the electrically switchable closing device (3) is configured according to one of Claims 1 to 22.

## Revendications

1. Dispositif de retenue (3) à commutation électrique pour une installation de porte, comprenant un boîtier (7), un loquet de gâche (11A, 11B) coopérant avec un pêne, qui peut être déplacé entre une position fermée et une position ouverte, un actionneur (30) à commande électrique et un agencement de verrouillage (20) disposé entre le loquet de gâche (11) et l'actionneur (30), qui commute l'actionneur (30) entre un état de verrouillage et un état de libération, le loquet de gâche (11A, 11B), dans la position fermée dans l'état de verrouillage de l'agencement de verrouillage (20), étant verrouillé contre un déplacement dans la position ouverte et, dans l'état de libération de l'agencement de verrouillage (20), étant libéré pour un déplacement dans la position ouverte, l'agencement de verrouillage (20) comprenant à l'intérieur du boîtier (7) au moins deux billes (22A, 22B) réunies de manière déplaçable linéairement dans un guide (28) en tant qu'éléments de verrouillage (22) et un axe de verrouillage (24) guidé dans une ouverture de passage (26.1), qui déplace l'actionneur (30) entre une position de verrouillage qui correspond à l'état de verrouillage de l'agencement de verrouillage (20), et une position de libération qui correspond à l'état de libération de l'agencement de verrouillage (20),
**caractérisé en ce que**
le guide (28) des au moins deux billes (22A, 22B) s'étend entre le loquet de gâche (11A, 11B) et l'axe de verrouillage (24) et débouche dans l'ouverture de passage (26.1) de l'axe de verrouillage (24), l'axe de verrouillage (24), dans la position de verrouillage, bloquant le déplacement linéaire des billes (22A, 22B) et le déplacement du loquet de gâche (11A, 11B) et les libérant dans la position de libération.

2. Dispositif de retenue (3) selon la revendication 1,
**caractérisé en ce que**
le loquet de gâche (11A, 11B) sollicité par le pêne lors du déplacement dans la position ouverte provoque le déplacement linéaire des billes (22A, 22B), dans lequel une première bille (22A) roule sur un contour de guidage (16) du loquet de gâche (11A, 11B) et sur une deuxième bille (22B).

3. Dispositif de retenue (3) selon la revendication 2
**caractérisé en ce que**
la première bille (22A) présente un plus grand diamètre que la deuxième bille (22B) et le guide (28) est réalisé sous forme d'ouverture de passage étagée (28.1) dont les dimensions sont adaptées au diamètre des billes (22A, 22B).

4. Dispositif de retenue (3) selon la revendication 2 ou 3,
**caractérisé en ce que**
l'axe de verrouillage (24) présente, au niveau de la périphérie, au moins une première région de blocage (24.2A) qui, dans l'état de verrouillage de l'agencement de verrouillage (20), recouvre le guide (28) et bloque la deuxième bille (22B).

5. Dispositif de retenue (3) selon la revendication 4,
**caractérisé en ce que**
l'au moins une première région de blocage (24.2A) est réalisée sous forme de portion de la surface d'enveloppe de l'axe de verrouillage (24) ou sous forme de protubérance faisant saillie depuis la surface d'enveloppe de l'axe de verrouillage (24).

6. Dispositif de retenue (3) selon la revendication 4 ou 5,
**caractérisé en ce que**
l'axe de verrouillage (24) présente, sur la périphérie, au moins une première région de libération (24.1A) qui, dans l'état de libération de l'agencement de verrouillage (20), est alignée avec le guide (28), la deuxième bille (22B) pouvant être reçue au moins en partie par l'au moins une première région de libération (24.1A).

7. Dispositif de retenue (3) selon la revendication 6,
**caractérisé en ce que**
l'au moins une première région de libération (24.1A) est introduite sous forme de renfoncement dans la surface d'enveloppe de l'axe de verrouillage (24) ou est réalisée sous forme de portion de la surface d'enveloppe de l'axe de verrouillage (24).

8. Dispositif de retenue (3) selon l'une quelconque des revendications 2 à 7,
**caractérisé en ce que** le contour de guidage (16) du loquet de gâche (11A, 11B) présente au moins un renfoncement (16.1) qui reçoit au moins en partie la première bille (22A).

9. Dispositif de retenue (3) selon la revendication 8,
**caractérisé en ce que**
dans l'état de verrouillage de l'agencement de verrouillage (20), le contour de guidage (16), lors d'une sollicitation du loquet de gâche (11A, 11B) par le pêne, s'appuie sur la première bille (22A) qui s'appuie par le biais de la deuxième bille (22B) sur l'axe de verrouillage (24) et bloque le déplacement du loquet de gâche (11A, 11B) dans la position ouverte.

10. Dispositif de retenue (3) selon la revendication 8 ou 9,
**caractérisé en ce que**
dans l'état de libération de l'agencement de verrouillage (20), le contour de guidage (16), lors d'une sollicitation du loquet de gâche (11A, 11B) par le pêne, roule sur la première bille (22A) de telle sorte que le loquet de gâche (11A, 11B) effectue le déplacement dans la position ouverte et que la première bille (22A) se déplace dans la direction de la deuxième bille (22B) et de l'axe de verrouillage (24).

11. Dispositif de retenue (3) selon l'une quelconque des revendications 2 à 10,
**caractérisé en ce que**
le loquet de gâche (11A) présente dans la région du contour de guidage (16) au moins un aimant permanent (14) qui attire la première bille (22A).

12. Dispositif de retenue (3) selon l'une quelconque des revendications 1 à 11,
**caractérisé en ce que**
une première fixation d'axe (26.2), qui est introduite dans l'ouverture de passage (26.1) et qui agit sur une première extrémité libre de l'axe de verrouillage (24), fixe l'axe de verrouillage (24) pour l'empêcher de tourner et permettent un déplacement axial, l'axe de verrouillage (24) étant guidé de manière déplaçable en rotation au niveau d'une deuxième extrémité libre dans un coulisseau (29) pouvant être sollicité axialement par l'actionneur (30) à commande électrique.

13. Dispositif de retenue (3) selon la revendication 12,
**caractérisé en ce que**
le coulisseau (29) est placé depuis le haut radialement sur la deuxième extrémité libre de l'axe de verrouillage (24), la deuxième extrémité libre de l'axe de verrouillage (24) présentant une rainure périphérique dans laquelle s'engage une paroi d'un logement (29.1) dans le coulisseau.

14. Dispositif de retenue (3) selon la revendication 12 ou 13,
**caractérisé en ce que**
l'actionneur (30) à commande électrique agit à l'encontre de la force de ressort de compression (34) sur le coulisseau (29).

15. Dispositif de retenue (3) selon l'une quelconque des revendications 1 à 14,
**caractérisé en ce que**
l'actionneur (30) à commande électrique est réalisé sous forme d'aimant de levage électromécanique (32) et/ou sous forme d'actionneur à moteur électrique.

16. Dispositif de retenue (3) selon l'une quelconque des revendications 1 à 15,
**caractérisé en ce que**
l'agencement de verrouillage (20) présente deux guides (28) dans lesquels sont guidées de manière déplaçable linéairement et de manière rotative à chaque fois une première bille (22A) et une deuxième bille (22B), les guides (28) débouchant avec un espacement prédéfinissable dans l'ouverture de passage (26.1) de l'axe de verrouillage (24) qui présente deux premières régions de libération (24.1A) et deux premières régions de blocage (24.2A), dont l'espacement axial correspond à l'espacement des guides (28).

17. Dispositif de retenue (3) selon l'une quelconque des revendications 1 à 16,
**caractérisé en ce que**
l'au moins un guide (28) et l'ouverture de passage (26.1) sont réalisés dans un composant de guidage d'axe (26).

18. Dispositif de retenue (3) selon l'une quelconque des revendications 1 à 17,
**caractérisé en ce que**
le loquet de gâche (11A, 11B) est réalisé sous forme de verrou tournant (13) et est supporté dans le boîtier (7) de manière à pouvoir tourner autour d'un axe de rotation (15), la sollicitation du loquet de gâche (11A, 11B) par le pêne s'effectuant à l'encontre de la force d'un ressort de rappel (17).

19. Dispositif de retenue (3) selon la revendication 18,
**caractérisé en ce que**
le ressort de rappel (17) est réalisé sous forme de ressort à branches.

20. Dispositif de retenue (3) selon l'une quelconque des revendications 1 à 19,
**caractérisé en ce que**
l'axe de verrouillage (24) est réalisé pour commuter de manière sélective l'agencement de verrouillage (20) entre une réalisation de courant de repos et une réalisation de courant de travail et présente sur la périphérie au moins une deuxième région de blocage (24.2B) qui présente un espacement prédéfini du côté de la périphérie par rapport à l'au moins une première région de blocage (24.2A), et au moins une deuxième région de libération (24.1B) qui présente l'espacement prédéfini du côté de la périphérie par rapport à l'au moins une première région de libération (24.1A), l'axe de verrouillage (24), dans une première position de rotation, fixant la réalisation de courant de repos pour l'agencement de verrouillage (20), qui adopte l'état de libération dans l'état non alimenté en courant de l'actionneur électrique (30), et dans une deuxième position de rotation tournée de l'espacement prédéfini du côté de la périphérie, fixant la réalisation de courant de travail pour l'agencement de verrouillage (20) qui adopte l'état de libération dans l'état alimenté en courant de l'actionneur électrique (30).

21. Dispositif de retenue (3) selon la revendication 20,
**caractérisé en ce que**
l'espacement prédéfini du côté de la périphérie correspond à un angle de 90° ou de 180° ou de 270°.

22. Dispositif de retenue (3) selon la revendication 20 ou 21,
**caractérisé en ce que**
l'au moins une première région de blocage (24.2A) est disposée à la hauteur de l'au moins une deuxième région de libération (24.1B) et l'au moins une deuxième région de blocage (24.2B) est disposée à la hauteur de l'au moins une première région de libération (24.1A).

23. Installation de porte comprenant au moins un battant de porte et un dispositif de retenue (3) à commutation électrique, qui est utilisé en tant que dispositif d'ouverture de porte,
**caractérisée en ce que**
le dispositif de retenue (3) à commutation électrique est réalisé selon l'une quelconque des revendications 1 à 22.
